# FASCICULE DE BREVET EUROPEEN

(11) **EP 1 158 117 B1**
(45) Date de publication et mention de la délivrance du brevet: **16.03.2005**
(21) Numéro de dépôt: 00500156.5
(22) Date de dépôt: 17.07.2000
(51) Int. Cl.: E04G 21/32, B63B 17/04, E04G 1/26, E04G 5/02, B63C 5/02

(54) **Garde-corps provisoire**
Provisorisches Schutzgeländer
Provisional guard rail

(30) Priorité: 23.05.2000 ES 200001292
(43) Date de publication de la demande: 28.11.2001
(73) Titulaire: Andamios Urdaibai, S.L., 48009 Bilbao (ES)
(72) Inventeur: Gomez Calvo, Juan Ramon, 48009 Bilbao (ES)
(74) Mandataire: Urizar Anasagasti, Jesus Maria

(56) Documents cités:
- WO-A-95/06179
- US-A- 3 842 988
- US-A- 4 421 205
- US-A- 6 029 407

## Description

La présente invention comme son propre nom l'indique concerne les éléments nécessaires pour conformer un garde-corps ou une structure similaire, provisoire pour protéger les travailleurs ou les usagers contre l'éventualité de tomber dans le vide. Particulièrement ce garde-corps a été conçu pour l'industrie navale, aussi bien pour la construction de navires, que postérieurement pour la charge et décharge; il est aussi susceptible d'être utilisé sur tout autre type de structures, toute fois que celles-ci soient métalliques, car il se fixe exclusivement au moyen d'aimants permanents.

Dans l'industrie navale ou là où il existe des grandes structures métalliques et la possibilité inhérente qu'un travailleur ou un usager puisse tomber dans le vide à cause d'un manque de protection appropriée, il est nécessaire de placer, bien que cela soit provisoirement, un garde-corps ou un moyen de protection équivalent. Un tel garde-corps est connu du document de l'état de la technique US 5364077; cependant il existe une difficulté inhérente pour sa fixation, car normalement ce sont des surfaces lisses sur lesquelles il est très difficile de fixer provisoirement une structure de type garde-corps ou garde-fou.

Le garde-corps préconisé est formé par une série d'éléments constituant les guettes ou piliers propres de celui-ci; chacun de ces éléments est formé par des tubes équivalents aux employés dans les échafaudages conventionnels, pourvus aussi de moyens d'union à des barres ou des structures horizontales et/ou en "X" propres des échafaudages conventionnels. Chacun de ces éléments présente, outre ladite guette ou pilier, une base d'appui sur le sol à travers laquelle il est fixé à la structure métallique sur laquelle il va être situé; cette base présente inférieurement plusieurs aimants permanents qui maintiennent les guettes ou piliers en position verticale, fermement unis à la structure métallique conformant le sol.

Cette disposition permet une grande versatilité lors du montage, car en disposant de moyens d'union entre tubes, équivalents à ceux des échafaudages conventionnels, elle permet son adaptation à toute surface ou creux. La simplicité de fixation de chacune de ces guettes ou piliers au sol conformé par une structure métallique permet de réaliser un montage dans une période de temps très réduite, sans que pour cela la structure laisse d'offrir d'excellentes conditions de sécurité.

Selon la caractéristique de l'invention les aimants permanents sont montés sur la plaque, sur laquelle est soudé le tube ou pilier allant devenir postérieurement le garde-corps, au moyen de vis, en interposant un joint élastique permettant un certain jeu pour son adaptation à la surface à fixer.

Pour ce qui concerne la plaque-support il existe en principe la possibilité qu'elle soit constituée par une tôle ayant une configuration régulière, au centre de laquelle se trouve le tube ou le pilier soudé du garde-corps et présentant inférieurement les aimants permanents distribués et fixés à ladite plaque par lesdits moyens. Une deuxième alternative est constituée par une plaque-support allongée, soudée par une extrémité au tube de l'échafaudage ou pilier du garde-corps, formant une jambe équivalente en hauteur à celle des aimants fixés près de l'extrémité opposée, et par la face inférieure; cette structure présente de préférence, une configuration triangulaire ou à secteur circulaire.

Ces caractéristiques et d'autres de la présente invention seront comprises plus facilement au moyen de la suivante description réalisée, basée sur un exemple pratique de réalisation; cette description est réalisée sur la base des dessins des plans accompagnant ce mémoire, où:
La figure 1 représente schématiquement un garde-corps provisoire réalisé selon la présente invention.
La figure 2 représente en projection et en plan les éléments structuraux propres de ce garde-corps.
La figure 3 représente aussi en projection verticale et en plan supérieur et inférieur une seconde réalisation partiellement sectionnée d'un des éléments structuraux conformant ce garde-corps.

Le garde-corps, objet de la présente invention comprend une série d'éléments (1) conformant les guettes ou piliers propres du garde-corps, qui sont constitués par des tubes (2) équivalents aux employés dans les échafaudages conventionnels, car ils sont même pourvus de moyen d'union (4) à des structures ou barres horizontales et/ou en "X" (9) propres desdits échafaudages. Grâce à cette configuration il est possible de former un élément allongé et aussi tout autre type de structure fermée, par exemple pour protéger un creux.

Chacun de ces éléments (1) présente une base (3) d'appui au sol, de fixation à la structure métallique (8) sur laquelle il va être situé, cette base présentant (3) inférieurement une série d'aimants permanents (5) qui maintiennent la guette (2) en position verticale, fermement unie à la structure (8) conformant le sol. Il est ainsi possible de placer les éléments (1) à n'importe quelle distance et à n'importe quelle position, ce qui permet une grande flexibilité lors du montage. Il faut aussi remarquer la flexibilité lors de l'union entre les différents éléments (1), réalisée comme on l'a mentionné ci-dessus au moyen des barres conventionnelles (9) employées lors du montage de structures de type échafaudage.

Lors du montage des aimants permanents (5) sur la plaque (3) correspondante, une soudure est effectuée au moyen de vis (6), avec interposition d'un joint élastique (7) permettant un certain jeu pour l'adaptation des différents aimants à la surface (8) sur laquelle ils sont fixés, afin que tous ceux-ci soient en parfaitement en contact avec la surface, en établissant une fixation ferme et stable.
Dans l'exemple montré dans la figure 2, la plaque (3) support des aimants permanents (5) a une configuration allongée, elle a concrètement une forme triangulaire ou à secteur circulaire et elle présente au sommet opposé aux aimants, le tube ou pilier (2) soudé faisant légèrement saillie en dessous pour former une jambe équivalente en hauteur à celle des aimants (5), se fixant par lesdits moyens à l'extrémité opposé et par la face inférieure. Cette structure résiste efficacement une force dans le sens latéral car outre l'appui réalisé sur la base du tube (2), il existe la fixation effectuée par les aimants permanents (5) à l'extrémité opposée de la plaque (3) formant un bras de levier depuis l'extrémité contraire.

Dans la figure 3 on a représenté un exemple de réalisation légèrement modifié, sur lequel la plaque support (3) présente une configuration régulière, circulaire dans ce cas, sur laquelle on soudé centré le tube ou pilier (2), les aimants permanents (5) qui la fixent fermement unie au sol étant distribués sur la face inférieure.
On ne considère pas nécessaire de faire une plus grande description pour que tout expert en la matière comprenne l'importance de l'invention et les avantages dérivés de celle-ci.
Les matières, forme et disposition des éléments seront susceptibles de varier, toutefois que cela ne suppose pas une modification de l'essentiel de l'invention revendiquée à la suite:

## Revendications

1. Garde-corps, particulièrement indiqué pour l'industrie navale ou dans d'autre type de structures métalliques, que comprends une série d'éléments (1) conformant des guettes ou piliers propres du garde-corps, constitués par des tubes (2) équivalents aux employés dans les échafaudages conventionnels et pourvus de moyens d'union (4) à des structures ou des barres horizontales et/ou en "X" (9) équivalents à ceux des échafaudages standards, **en ce que** chacun de ces éléments présente une base (3) d'appui au sol et de fixation à la structure métallique (8) sur laquelle il va être situé, **caractérisé en ce que** la base d'appui présente inférieurement plusieurs aimants permanents (5), qui maintiennent chaque guette ou pilier en vertical, fermement uni à la structure conformant le sol, où lesdits aimants (5) sont montés sur une plaque (3) à laquelle est soudé le tube ou pilier du garde-corps (2) au moyen de vis (6), avec l'interposition d'un joint élastique (7) permettant un certain jeu pour sa parfaite adaptation à la surface à fixer.

2. Garde-corps provisoire, selon la revendication antérieure **caractérisé en ce que** ladite plaque support (3) présente au centre et au dessus le tube ou pilier (2) du garde-corps, soudé et inférieurement les aimants permanents (5) la fixant à la structure métallique conformant le sol y sont distribués.

3. Garde-corps provisoire, selon la revendication 1, **caractérisée en ce que** ladite plaque support (3) présente une structure allongée qui par une extrémité est soudée au tube d'échafaudage ou pilier du garde-corps (2) constituant une jambe équivalente en hauteur à celle des aimants (5), fixés près de l'extrémité opposé et par la face inférieure.

4. Garde-corps, selon la revendication antérieure, **caractérisée en ce que** cette structure (3) présente une configuration triangulaire, ou à secteur circulaire.

## Claims

1. A temporary railing, particularly indicated for the naval industry or in another type of metal structures, comprising a series of members (1), forming the supports or pilasters pertaining to the railing, constituted of pipes (2) equivalent to those used in standard scaffolds and provided with connection means (4) for connecting them to horizontal and/or X-shaped bars or structures (9) equivalents to those of standard scaffoldings; each of these members has a footing (3) to the ground and for fixing to the metal structure (8) on which it will be located, **characterized in that** the footing has on its lower portion permanent magnets (5) keeping each support or pilaster in a vertical position, strongly joined to the structure forming the ground, where said magnets (5) are assembled, by means of screws (6), on a plate (3) to which the pipe or pilaster of the railing (2) is welded, with the interposition of a flexible joint (7) allowing certain play for its perfect adjustment to the surface to which it will be fixed.

2. A temporary railing according to the previous claims, **characterized in that** said supporting plate (3.) has the pipe or pilaster (2) of the railing welded in the center and on the upper side, and the permanent magnets (5) fixing it to the metal structure forming the ground are distributed on the lower portion.

3. A temporary railing according to claim 1, **characterized in that** said supporting plate (3) has an elongated structure which, on one end, is welded to the scaffold pipe or pilaster of the railing (2), constituting a leg equivalent in height to that of the magnets (5) fixed near the opposite end and on the lower side.

4. A temporary railing according to the previous claim, **characterized in that** this structure (3) has a triangular configuration or a configuration according to a circular section.

## Patentansprüche

1. Provisorisches Geländer, besonders für die Schiffbauindustrie oder für eine andere Art von metallischer Struktur geeignet, das eine Reihe von Elementen (1) umfasst , welche die eigentlichen Stützen oder Pilaster eines Geländers bilden, die aus Rohren (2) bestehen, die mit denjenigen, die für den konventionellen Gerüsten verwendet werden, gleichwertig sind, und mit Mitteln (4) zur Verbindung mit horizontalen und / oder "X"-förmigen (9) Strukturen oder Stangen versehen sind, die mit denjenigen der Standardgerüsten gleichwertig sind; jedes dieser Elemente weist eine Basis (3) zur Auflage auf dem Boden und zur Befestigung an die metallische Struktur (8) auf welche sie aufgestellt werden wird auf, **dadurch gekennzeichnet, dass** die Auflagebasis auf der unteren Seite mehrere Dauermagnete (5) aufweist, die jede Stütze oder jedes Pilaster senkrecht an die den Boden bildende Struktur fest verbunden halten, wobei diese Magnete (5) mittels Schrauben (6) und unter Einschieben einer elastischen Verbindung (7), die einen gewissen Spiel zur perfekten Anpassung an die Oberfläche an die sie befestigt werden zulässt, auf einer Platte (3) befestigt werden, an welche das Rohr oder Pilaster des Geländers (2) verschweißt wird.

2. Provisorisches Geländer nach den vorhergehenden Ansprüchen, **dadurch gekennzeichnet, dass** die besagte Auflageplatte (3) an ihrer Mitte und auf der oberen Seite das angeschweißte Rohr oder Pilaster (2) des Geländers aufweist und auf der unteren Seite die Dauermagnete (5) verteilt sind, welche die Platte an die den Boden bildende metallische Struktur befestigen.

3. Provisorisches Geländer nach Anspruch 1, **dadurch gekennzeichnet, dass** die besagte Auflageplatte (3) eine längliche Struktur aufweist, die an einem Ende am Gerüstrohr oder Pilaster des Geländers (2) verschweißt wird, das ein Fuß bildet, der in seiner Höhe, die der Magnete (5) gleichwertig ist, wobei diese nah an dem gegenüberliegenden Ende und auf der unteren Seite befestigt sind.

4. Provisorisches Geländer nach dem vorhergehenden Anspruch, **dadurch gekennzeichnet, dass** diese Struktur (3) eine dreieckige oder eine kreisausschnittsgemäße Gestaltung aufweist.
